# EUROPÄISCHE PATENTSCHRIFT

(11) **EP 0 894 194 B1**
(45) Veröffentlichungstag und Bekanntmachung des Hinweises auf die Patenterteilung: **19.12.2001**
(21) Anmeldenummer: 97908235.1
(22) Anmeldetag: 14.03.1997
(51) Int. Cl.: F02M 61/16, F02M 55/00

(54) **EINSPRITZVORRICHTUNG**
INJECTION DEVICE
SYSTEME D'INJECTION

(30) Priorität: 16.04.1996 DE 19614980
(43) Veröffentlichungstag der Anmeldung: 03.02.1999
(73) Patentinhaber: Motorenfabrik Hatz GmbH & Co. KG, 94099 Ruhstorf (DE)
(72) Erfinder: KAMPICHLER, Günter, D-94099 Ruhstorf (DE)
(74) Vertreter: Grättinger & Partner (GbR)
(86) Internationale Anmeldenummer: EP9701293
(87) Internationale Veröffentlichungsnummer: WO9739237

(56) Entgegenhaltungen:
- DE-C- 685 057
- US-A- 5 205 492
- PATENT ABSTRACTS OF JAPAN vol. 018, no. 314 (M-1621), 15.Juni 1994 & JP 06 066222 A (NIPPONDENSO CO LTD), 8.März 1994, in der Anmeldung erwähnt

## Beschreibung

Die Erfindung betrifft eine Einspritzvorrichtung für Dieselmotoren mit einem Düsenhalter, dessen Druckkanal einerseits mit der Einspritzpumpe, andererseits mit der Düse verbunden ist, wobei der Düsenhalter gegenüber einem die Düsennadel in Längsrichtung verschieblich aufnehmenden Düsenkörper mittels einer Zwischenscheibe dichtend abgestützt ist. Dabei stützt sich ein verformbarer metallener hohlzylindrischer Dichtkörper mit einem Ende gegen eine Dichtfläche ab und verformt sich mit zunehmendem Anziehen der den Düsenkörper mit dem Düsenhalter verbindenden Düsenspannmutter zunehmend gegen seinen Sitz.

Bei derartigen Einspritzvorrichtungen besteht die Notwendigkeit, den Druckkanal im Übergangsbereich zwischen Düsenhalter und Düsenkörper abzudichten, so daß ein Austreten von Kraftstoff in den Federraum und durch das Gewinde der Düsenspannmutter zuverlässig vermieden wird. Bei bekannten Ausführungsformen wird dies dadurch erreicht, daß die einander zugekehrten Stirnseiten des Düsenhalters und des Düsenkörpers sowie beide Stirnflächen einer zwischen Düsenhalter und Düsenkörper angeordneten Zwischenscheibe jeweils eine feinbearbeitete Oberfläche aufweisen, welche durch aufwendige Bearbeitungsverfahren gehärtet, plangeschliffen und geläppt ist. Der Druckkanal im Düsenhalter grenzt dabei an eine entsprechende Bohrung in der Zwischenscheibe, deren Bohrung wiederum an einen entsprechenden Druckkanal im Düsenkörper an, welcher zur Düse weiterführt. Durch die exakt planparallel geläppten Oberflächen auf beiden Seiten der Zwischenscheibe sowie auf den angrenzenden Stirnseiten von Düsenhalter und Düsenkörper wird eine zuverlässige Abdichtung erzielt, wobei allerdings ein erheblicher Oberflächenbearbeitungsaufwand in Kauf zu nehmen ist. Eine derartige Einspritzvorrichtung ist in der JP-PS 6-66222 beschrieben.

Demgegenüber besteht die der vorliegenden Erfindung zugrundeliegende Aufgabe darin, eine Abdichtung des Druckkanals einerseits sowie des Innenraums von Düsenkörper und Düsenhalter andererseits gegen einen Austritt von Kraftstoff durch das Gewinde der Düsenspannmutter zu erzielen, welche sich mit geringerem Aufwand verwirklichen läßt.

Diese Aufgabe wird erfindungsgemäß durch die Merkmale des Anspruchs 1 gelöst. Obwohl die Restfläche von der zugeordneten Oberseite der Zwischenscheibe entsprechend abgehoben ist, da die Restfläche mit der Oberseite einen Winkel von wenigen Winkelgraden einschließt, sorgt der Dichtkörper für einen dichtenden Anschluß des Druckkanals im Düsenhalter mit der Zwischenscheibe bzw. dem Düsenkörper, wobei sich durch die konischen Dichtflächen ein Selbstzentrieren des Dichtkörpers ergibt und damit gewährleistet ist, daß dieser auch unter Hochdruckbedingungen dichtend abschließt. Auf diese Weise können Spitzendrücke bis zu 1000 bar beherrscht werden. Des weiteren erübrigen sich zusätzliche Dichtungsmaßnahmen zur Abdichtung des Nadelschließfederrahmens aufgrund der konzentrischen Dichtkante.

Nach einer ersten bevorzugten Ausführungsform ist vorgesehen, daß der Dichtkörper als Dichtkonus mit dem konischen Sitz im Düsenhalter entsprechender konischer Außenform ausgebildet ist und daß die Gegen-Dichtfläche, auf welcher sich der Dichtkonus abstützt, durch die Oberseite der Zwischenscheibe gebildet ist.

Durch den Dichtkonus wird die Teilaufgabe gelöst, daß der Druckkanal hochdruckseitig an die Zwischenscheibe dichtend angeschlossen ist, ohne daß es einer Feinbearbeitung der zugewandten Stirnseite des Düsenhalters bedarf.

Dabei wird die Verformbarkeit des Dichtkonus dadurch gefördert, daß der Dichtkonus in axialer Richtung kürzer bemessen ist als der Sitz, in dem er aufgenommen ist.

Nach einer zweiten Ausführungsform ist vorgesehen, daß der Dichtkörper als Dichtring mit zwei außenseitig entgegengesetzt konischen Abschnitten ausgebildet ist, wobei ein Abschnitt entsprechend dem konischen Sitz im Düsenhalter, der andere Abschnitt entsprechend einer konisch aufgeweiteten Mündung der Druckkanalbohrung der Zwischenscheibe ausgebildet ist und wobei die Gegen-Dichtfläche durch die Mündung der Druckkanalbohrung der Zwischenscheibe gebildet ist. Bei einem derartigen Dichtring mit zwei konischen Abschnitten ist die erzielte Dichtwirkung besonders gut und dauerhaft. Gleiches trifft auf eine dritte Ausführungsfom gemäß dem Kennzeichen von Anspruch 5 zu, bei welcher die Zwischenscheibe durch ein Dichtröhrchen, welches durch eine Stützbohrung der Zwischenscheibe hindurchgesteckt ist, gewissermaßen überbrückt wird; d.h., hier erfolgt die hochdruckseitige Abdichtung direkt zwischen den einander zugewandten Mündungen des Druckkanals, einerseits im Düsenhalter, andererseits im Düsenkörper.

Im folgenden werden Ausführungsbeispiele der Erfindung anhand der Zeichnungen erläutert. Es zeigt
- Fig. 1: einen Längsschnitt durch Düsenhalter/Düsenkörper vor dem vollständigen Anziehen der Düsenspannmutter,
- Fig. 2: einen vergrößerten Abschnitt zu Fig. 1 im Bereich der Druckkanaldichtung,
- Fig. 3: einen Längsschnitt gemäß Fig. 1 nach dem vollständigen Anziehen der Düsenspannmutter und
- Fig. 4 und 5: jeweils eine Variante zu Fig. 2.

Die Einspritzvorrichtung gemäß den Fig. 1 bis 3 umfaßt einen Düsenhalter 1 mit einem Druckkanal 2, in welchem der Kraftstoff in Richtung des Pfeils P1 von der nicht dargestellten Einspritzpumpe zugeführt wird, sowie einen Düsenkörper 3, welcher ebenfalls mit einem Druckkanal 4 versehen ist, welcher über eine noch näher zu beschreibende Hochdruckverbindung den Druckkanal 2 des Düsenhalters 1 fortsetzt. Im Düsenkörper 3 sitzt in einer zentrischen Bohrung die Düsennadel 5, deren inneres Nadelende 6 ballig ausgebildet ist. Das Nadelende 6 der Düsennadel 5 wird in Richtung Düse vorgespannt mittels einer Druckfeder 8, die in einer Mittelbohrung 7 des Düsenhalters 1 angeordnet ist. Sie übt eine auf das Nadelende 6 in Schließrichtung wirkende Kraft aus, indem sie sich auf einen Druckbolzen 9 abstützt, welcher auf dem balligen Nadelende 6 der Düsennadel 5 aufsitzt.

Düsenkörper 3 und Düsenhalter 1 werden mittels einer Düsenspannmutter 10 zusammengespannt, welche mittels eines Innengewindes 11 auf ein Außengewinde 12 des Düsenhalters 1 aufgeschraubt ist.

Die Hochdruckverbindung zwischen Düsenhalter 1 und Düsenkörper 3 wird hergestellt mittels einer Zwischenscheibe 13, deren beide gegenüberliegende Stirnseiten durch Härten, Schleifen und Läppen feinbearbeitet sind. Durch eine zentrale Bohrung 14 der Zwischenscheibe 13 ragt das Nadelende 6 hindurch.

Gemäß Fig. 1 ist die Düsenspannmutter 10 noch nicht vollständig angezogen, so daß zwischen der Oberseite 15 der Zwischenscheibe 13 und der zugeordneten Stirnseite 16 des Düsenhalters 1 ein Spalt 17 gebildet ist. Dieser Spalt 17 wird überbrückt von einem Dichtkonus 18 aus einer Stahllegierung mit begrenzt verformbaren Eigenschaften bspw. aus Automatenstahl. Der Dichtkonus 18 besitzt eine sich zur Zwischenscheibe 13 hin verbreitende konische Mantelfläche, mit welcher er in einen entsprechenden konischen Sitz 19 im Mündungsbereich des Druckkanals 2 des Düsenhalters 1 hineinragt.

Wird die Düsenspannmutter 10 weiter angezogen, so verformt sich der Dichtkonus 18 wie in Fig. 3 gezeigt nach innen hin, wobei er einen Endwulst 20 bildet, bis er letztlich vollständig im Inneren des Sitzes 19 aufgenommen ist. In der in Fig. 3 dargestellten Dichtposition bildet der Dichtkonus einen gegen den Hochdruck im Druckkanal 2 dichten Abschluß einerseits mit dem Sitz 19, andererseits mit der Oberseite 15 der Zwischenscheibe 13.

Die Abdichtung des Hochdruckbereichs gegenüber dem Niederdruckbereich erfolgt dadurch, daß, wie in Fig. 2 vergrößert dargestellt, über die Stirnseite 16 des Düsenhalters 1 eine Dichtkante konzentrisch durch den mit der Wand des Nadelschließfederraums zusammenfallenden Ort D verläuft, derart, daß die Dichtkante mit der Mittelbohrung 7 des Düsenhalters 1 auf dessen Stirnseite 16 zusammenfällt. Dadurch erübrigen sich zusätzliche Dichtungsmaßnahmen zur Abdichtung des Nadelschließfederraums. Der Ort D bildet somit den Scheitelpunkt für den zwischen 0,5° und 3,0° betragenden Winkel γ, welcher eine zur Stirnseite 16 des Düsenhalters 1 entsprechend schräg verlaufende Restfläche 21 definiert. Die Restfläche 21 bildet somit die Dichtkante bei D. Durch die Dichtkante ergibt sich unter der Spannwirkung der Düsenspannmutter 10 eine die Dichtwirkung erhöhende zusätzliche Barriere zwischen dem durch die beiden Druckkanäle 2, 4 gebildeten Hochdruckteil einerseits und dem Niederdruckteil, der durch die zentralen Innenräume im Düsenhalter 1 und im Düsenkörper 3 begrenzt ist.

Für die Dichtwirkung des Dichtkonus 18 ist sehr wesentlich, daß dieser mit zunehmendem Aufschrauben der Düsenspannmutter 10 sich im Sinne einer Zentrierung selbst positionieren kann, während er sich geringfügig verformt, wie in Fig. 3 dargestellt.

Die Fig. 4 und 5 zeigen jeweils eine Variante der hochdruckseitigen Druckkanaldichtung in einer Ausschnittsvergrößerung gemäß Fig. 2. Bei Fig. 4 besteht die Abweichung gegenüber Fig. 2 darin, daß der Dichtkonus 18 ersetzt ist durch einen Dichtring 22, welcher im wesentlichen aus zwei außenseitig entgegengesetzt konischen Abschnitten 26, 27 besteht, deren Konusflächen sich zum jeweiligen Ende des Dichtrings 22 hin verjüngen. Während der obere Abschnitt 26 wie zu Fig. 2 beschrieben im unteren Ende des Druckkanals 2 aufgenommen ist, tritt der untere Abschnitt 27 in eine entsprechend konisch ausgeweitete Mündung 23 der Druckkanalbohrung 2a der Zwischenscheibe 13 auf deren Oberseite 15 ein. Durch die auf diese Weise gegenüber Fig. 3 erzielte Vergrößerung der Dichtflächen wird die Dichtwirkung noch verbessert. Gleiches gilt für die Variante gemäß Fig. 5. Dort kommt ein Dichtröhrchen 25 zum Einsatz, welches wie der Dichtring 22 (Fig. 4) zwei konische Abschnitte 26, 27 an den beiden Enden aufweist, die an einem hohlzylindrischen Mittelabschnitt 24 angesetzt sind, welcher von einer Stützbohrung 29 der Zwischenscheibe 13 eng umfaßt ist. Während der obere Abschnitt 26 wie zu Fig. 2 beschrieben im konischen Sitz 19 des Druckkanals 2 aufgenommen ist, tritt der untere Abschnitt 27 in eine entsprechend konisch aufgeweitete Mündung 28 des Druckkanals 4 des Düsenkörpers 3 ein.

## Patentansprüche

1. Einspritzvorrichtung für Dieselmotoren mit einem Düsenhalter (1), dessen Druckkanal (2, 4) einerseits mit einer Einspritzpumpe, andererseits mit einer Düse verbunden ist, wobei der Düsenhalter (1) gegenüber einem eine Düsennadel (5) in Längsrichtung verschieblich aufnehmenden Düsenkörper (3) mittels einer Zwischenscheibe (13) dichtend abgestützt ist, wobei ein verformbarer metallener hohlzylindrischer Dichtkörper (18) sich mit einem Ende gegen eine Dichtfläche abstützt und mit zunehmendem Anziehen der den Düsenkörper (3) mit dem Düsenhalter (1) verbindenden Düsenspannmutter (10) zunehmend gegen seinen Sitz verformt,
**dadurch gekennzeichnet,**
**daß** der Dichtkörper (18) mit dem anderen Ende in einen sich zur dem Düsenkörper zugewandten Mündung des Druckkanals (2) hin erweiternden konischen Sitz (19) im Düsenhalter (1) eingreift,
und **daß** die Stirnseite (16) des Düsenhalters (1) kegelstumpfförmig ausgebildet ist, wobei eine zur Stirnseite (16) schräg verlaufende Restfläche (21) mit der Oberseite (15) der Zwischenscheibe (13) einen leichten Kegelwinkel (γ) bildet,
wodurch eine konzentrische Dichtkante (D) um einen zentralen Innenraum des Düsenhalters (1) gebildet wird.

2. Einspritzvorrichtung nach Anspruch 1,
**dadurch gekennzeichnet,**
**daß** der Dichtkörper als Dichtkonus (18) mit dem konischen Sitz (19) im Düsenhalter (1) entsprechender konischer Außenform ausgebildet ist und
**daß** die Gegen-Dichtfläche, auf welcher sich der Dichtkonus (18) abstützt, durch die Oberseite (15) der Zwischenscheibe (13) gebildet ist.

3. Einspritzvorrichtung nach Anspruch 2,
**dadurch gekennzeichnet,**
**daß** der Dichtkonus (18) in axialer Richtung kürzer bemessen ist als der Sitz (19), in dem er aufgenommen ist.

4. Einspritzvorrichtung nach Anspruch 1,
**dadurch gekennzeichnet,**
**daß** der Dichtkörper als Dichtring (22) mit zwei außenseitig entgegengesetzt konischen Abschnitten (26, 27) ausgebildet ist, wobei ein Abschnitt (26) entsprechend dem konischen Sitz (19) im Düsenhalter (1), der andere Abschnitt (27) entsprechend einer konisch aufgeweiteten Mündung (23) einer Druckkanalbohrung (2a) der Zwischenscheibe (13) ausgebildet ist und wobei eine Gegen-Dichtfläche durch die Mündung (23) der Druckkanalbohrung (2a) der Zwischenscheibe (13) gebildet ist.

5. Einspritzvorrichtung nach Anspruch 1,
**dadurch gekennzeichnet,**
**daß** der Dichtkörper als Dichtröhrchen (25) mit zwei außenseitig entgegengesetzt konischen Abschnitten (26, 27) an den gegenüberliegenden Enden eines hohlzylindrischen Mittelabschnitts (24) ausgebildet ist, wobei ein Abschnitt (26) entsprechend dem konischen Sitz (19) im Düsenhalter (1), der andere Abschnitt (27) entsprechend einer konisch aufgeweiteten Mündung (28) des Druckkanals (4) des Düsenkörpers (3) ausgebildet ist und wobei das Dichtröhrchen (25) mit seinem Mittelabschnitt (24) von einer entsprechenden Stützbohrung (29) der Zwischenscheibe (13) eng umfaßt ist und eine Gegen-Dichtfläche durch die Mündung (28) des Druckkanals (4) des Düsenkörpers (3) gebildet ist.

6. Einspritzvorrichtung nach Anspruch 1,
**dadurch gekennzeichnet,**
**daß** der Durchmesser des durch die Dichtkante beschriebenen Kreises gleich dem der die Druckfeder (8) aufnehmenden Mittelbohrung des Düsenhalters (1) ist.

## Claims

1. Injection device for Diesel engines having a nozzle holder (1) the pressure channel (2, 4) of which is connected at one end to an injection pump and a nozzle at the other, whereby the nozzle holder (1) is supported at nozzle body (3) holding a nozzle needle (5) slidingly in the longitudinal direction by means of an intermediate disc (13) which seals this area, a deformable metallic hollow cylindrical sealing element (18) resting with one of its ends on the sealing face and being gradually deformed at its seat as the nozzle clamping nut (10) connecting the nozzle body (3) to the nozzle holder (1) is progressively tightened, **characterised in that** the sealing element (18) engages with its other end in conical seat (19) in the nozzle holder (1) at the end of the pressure channel (2) widening towards the nozzle body and that the end face (16) of the nozzle holder (1) is in the shape of a truncated cone, the remaining bevel face (21) forming a small taper angle (a) with the top end (15) of the intermediate disc (13) thus forming a concentric sealing edge (D) around a central inner space of the nozzle holder (1).

2. Injection device according to Claim 2, **characterised in that** the sealing element is designed as a sealing cone (18) having a conical seat (19) in the nozzle holder (1) to suit its conical outer shape, and that the opposite sealing face, on which the sealing cone (18) is supported, is formed by the top (15) of the intermediate disc (13).

3. Injection device according to Claim 2, **characterised in that** the sealing cone (18) is shorter in the axial direction than the seat (19) in which it rests.

4. Injection device according to Claim 1, **characterised in that** the sealing element is designed as a sealing ring (22) comprising two opposite sections (26, 27) which are conical on the outside, one section (26) being designed to match the tapered seat (19) in the nozzle holder (1) and the other section (27) being designed to suit the conically widening end (23) of a pressure channel bore (2a) in the intermediate disc (13), an opposite sealing face being formed by the end (23) of the pressure channel bore (2a) in the intermediate disc (13).

5. Injection device according to Claim 1, **characterised in that** the sealing element is designed as a sealing tube (25) comprising two opposite sections (26, 27), which are conical on the outside, at the opposite ends of a hollow cylindrical centre section (24), one section (26) being designed to match the tapered seat (19) in the nozzle holder (1) and the other section (27) being designed to match a conically widened end (28) of the pressure channel (4) of the nozzle body (3), the sealing tube (25) with its centre section (24) being closely surrounded by the corresponding backing bore (29) in the intermediate disc (13), and an opposite sealing face being formed by the end (28) of the pressure channel (4) of the nozzle body (3).

6. Injection device according to Claim 1, **characterised in that** the diameter of the circle described by the sealing edge is the same as the centre bore of the nozzle holder (1) containing the thrust spring (8).

## Revendications

1. Dispositif d'injection pour moteurs diesels, comportant un porte-injecteur (1), dont le canal de pression (2, 4) communique d'une part avec une pompe d'injection et d'autre part avec une buse d'injecteur, dans lequel le porte-injecteur (1) est en appui étanche par le biais d'une plaque intermédiaire (13) sur un corps d'injecteur (3), qui contient une aiguille d'injecteur (5) mobile dans la direction longitudinale, dans lequel un élément d'étanchéité (18) en forme de cylindre creux, métallique, déformable, prend appui à une extrémité sur une surface d'étanchéité et se déforme de plus en plus fortement contre son siège au fur et à mesure qu'augmente la force de serrage d'un écrou d'injecteur liant le corps d'injecteur (3) au porte-injecteur (1), **caractérisé en ce que** l'élément d'étanchéité (18) pénètre avec son autre extrémité dans un siège (19) conique aménagé dans le porte-injecteur (1), qui s'évase en direction de l'embouchure du canal de pression (2) tournée vers le corps d'injecteur, et **en ce que** la face frontale (16) du porte injecteur (1) est conformée en tronc de cône, une surface résiduelle (21) inclinée en direction de la face frontale (16) définissant un angle de cône (γ) de faible valeur et formant ainsi une arête d'étanchéité (D) concentrique autour d'une chambre intérieure centrale du porte-injecteur (1).

2. Dispositif d'injection selon la revendication 1, **caractérisé en ce que** l'élément d'étanchéité est conformé en cône d'étanchéité (18), avec une forme extérieure conique adaptée au siège conique (19) dans le porte-injecteur (1), et **en ce que** la surface d'étanchéité conjuguée, sur laquelle le cône d'étanchéité (18) prend appui, est formée par la face supérieure (15) de la plaque d'étanchéité (13).

3. Dispositif d'injection selon la revendication 2, **caractérisé en ce que** le cône d'étanchéité (18), dans la direction axiale, est plus court que le siège (19) dans lequel il est monté.

4. Dispositif d'injection selon la revendication 1, **caractérisé en ce que** l'élément d'étanchéité est conformé en bague d'étanchéité (22), avec deux tronçons (26, 27) présentant des surfaces extérieures coniques opposées, un tronçon (26) étant adapté au siège conique (19) dans le porte injecteur (1) et l'autre tronçon (27) étant adapté à une embouchure (23) évasée en forme de cône d'un trou formant canal de pression (2a) prévu dans la plaque intermédiaire (13), et une surface d'étanchéité conjuguée étant formée par l'embouchure (23) du trou formant canal de pression (2a) de la plaque intermédiaire (13).

5. Dispositif d'injection selon la revendication 1, **caractérisé en ce que** l'élément d'étanchéité est conformé en tube d'étanchéité (25), avec deux tronçons (26, 27) présentant des surfaces extérieures coniques opposées, aménagés aux extrémités opposées d'un tronçon intermédiaire (24) cylindrique, creux, un tronçon (26) étant adapté au siège conique (19) dans le porte-injecteur (1) et l'autre tronçon (27) étant adapté à une embouchure (28) évasée en forme de cône du canal de pression (4) du corps d'injecteur (3), le tube d'étanchéité (25) étant monté serré au niveau de son tronçon intermédiaire (24) dans un trou de soutien (29) dans la plaque intermédiaire (13) et une surface d'étanchéité conjuguée étant formée par l'embouchure (28) du canal de pression (4) du corps d'injecteur (3).

6. Dispositif d'injection selon la revendication 1, **caractérisé en ce que** le diamètre du cercle défini par l'arête d'étanchéité est égal au diamètre du trou central recevant le ressort de compression (8), dans le corps d'injecteur (1).
